# FASCICULE DE BREVET EUROPEEN

(11) **EP 0 199 716 B1**
(45) Date de publication et mention de la délivrance du brevet: **02.05.1990**
(21) Numéro de dépôt: 84903944.1
(22) Date de dépôt: 30.10.1984
(51) Int. Cl.: B65D 81/38, B31B 39/00

(54) **EMBALLAGE ISOTHERMIQUE**
ISOTHERMISCHE VERPACKUNG
ISOTHERMIC PACKAGE

(43) Date de publication de la demande: 05.11.1986
(73) Titulaire: WEBER, Jean-Pierre, CH-1224 Chène-Bougeries (CH)
(72) Inventeur: WEBER, Jean-Pierre, CH-1224 Chène-Bougeries (CH)
(74) Mandataire: Charbonnier, Georges R.
(86) Numéro de dépôt international: CH8400174
(87) Numéro de publication internationale: WO8602619

(56) Documents cités:
- EP-A- 0 085 534
- BE-A- 865 981
- FR-A- 1 107 194
- FR-A- 2 320 243
- US-A- 2 667 198
- US-A- 4 172 152

## Description

La présente invention a pour objet un sac isothermique permettant de maintenir, durant un certain temps, un produit à une température plus élevée ou plus basse que la température ambiante en vue de le conserver dans un état où il est utilisable ou consommable selon les cas.

Ce sac est constitué par une poche plate composée de deux parois doubles et souples dont les bords sont superposés et collés hermétiquement, sur une partie de leur longueur, de manière à ménager une ouverture pour l'introduction et le retrait du produit, les deux dites parois étant constituées par au moins deux feuilles déformables et imperméables qui s'étendent d'une lèvre à l'autre de l'ouverture, et qui sont superposées et collées de façon continue et hermétique le long de leurs bords.

Le document FR-A-2 320 243 décrit un sac de ce type dont les parois sont destinées à être gonflées par l'utilisateur en souflant à travers une valve incorporée à l'une des parois.

Ce sac présente plusieurs inconvénients, notamment:
-le fait de soufleravec la bouche dans une valve n'est ni hygiénique ni aisé pour certaines personnes, en particulier pour les personnes âgées,
-le gaz insufflé sera constitué, dans ces conditions, d'un mélange d'air et de gaz carbonique, mélange dont le pouvoir de transmission thermique est relativement élevé comparé à celui d'autres fluides,
-la valve crée une discontinuité dans l'une des parois ce qui n'est pas favorable du point de vue de l'isolation thermique,
-la valve fait saillie et peut, de ce fait, être facilement arrachée lors de manipulations ou du transport du sac,
-la valve crée une surépaisseur qui ne favorise pas un empilage rationnel des sacs,
-la quantité de gaz introduite dans les parois varie considérablement d'une personne à l'autre.

Par ailleurs, le brevet français FR-A-1.107.194 décrit un sac ininflammable et imputrescible, mais non isothermique, destiné à contenir et à transporter des matériaux lourds, à malléabilité réduite, par exemple de la terre.

Ce sac se présente également sous la forme d'une poche à double paroi enserrant un mince matelas d'air, réalisée par superposition de deux métrages d'une toile plastique dont les bords sont soudés.

Le sac isothermique selon la présente invention, du type du sac décrit dans le document FR-A-2 320 243, en élimine les inconvénients. Par ailleurs, il se démarque de celui décrit dans le brevet français susmentionné No. 1.107.194 principalement par le fait que celui-ci n'est ni isothermique, ni destiné au même usage.

Le sac isothermique selon la présente invention est caractérisé par le fait que, d'une part, les deux feuilles constituant les parois doubles ne présentent, d'une lèvre à l'autre de l'ouverture, aucune solution de continuité, de manière à définir un espace parfaitement clos, et que, d'autre part, une certain quantité d'un fluide présentant un faible pouvoir de transmission thermique est emprisonné dans ledit espace, le sac étant en outre agencé de manière qu'après introduction du produit dans la poche, on puisse plier ou enrouler les bords de l'ouverture et obtenir ainsi une augmentation de la pression du fluide contenu dans ledit espace.

Indépendemment du fait qu'il élimine les inconvénients précités du sac isothermique décrit dans FR-A-2 230 243, le sac isothermique selon la présente invention présente, grâce à la possibilité de le plier ou de le rouler à partir de son ouverture, les avantages suivants:
1. L'épaisseur des parois augmente avec la pression du gaz qu'elles contiennent, ce qui accroît l'isolation thermique.
2. La rigidité des parois augmente ce qui réduit le risque d'apparition de points thermiques sous l'action du poids du produit ou des sollicitations mécaniques auxquelles le sac peut être soumis, pendant son transport, par exemple.
3. Le volume intérieur V, du sac diminue lorsqu'on enroule ou plie le sac car une partie de l'air s'échappe durant cette opération ce qui a pour effet d'abaisser le facteur de dilution, en d'autres termes de réduire la perte ou l'augmentation de chaleur (selon qu'il s'agit d'un produit à conserver chaud ou froid) résultant de la transmission de chaleur entre le produit et l'air emplissant le volume V,.
4. Le produit est enveloppé quasiment sous pression par les feuilles intérieures qui épousent une grande partie de son contour ce qui a pour effet de maintenir le produit dans une position stable et de supprimer les ballotages lors de son transport.

On précisera encore que dans le cas d'un sac isothermique dont les bords ne peuvent pas être pliês ou enroulés, la chaleur échangée entre le produit et l'air emplissant le volume V₁ peut être considérable et d'autant plus élevée que le volume du produit est petit par rapport à l'espace V,( capacité volumétrique du sac), tandis que dans le sac isothermique selon l'invention, cet échange est toujours très faible et indépendant pratiquement du volume du produit.

On remarquera à ce propos que le rapport longueur/largeur du sac isothermique représenté au dessin, et qui constitue une forme d'exécution privilégiée de l'objet de l'invention, est relativement grand afin d'obtenir, après pliage ou enroulage, une pression finale du gaz emplissant les parois la plus élevée possible (le rapport entre la pression finale et la pression initiale peut aisément atteindre la valeur 3 dans ce cas).

On dira enfin que de sacs isothermiques selon la présente invention peuvent facilement être stockés à plat et transportés en piles.

Le dessin ci-annexé représente schématiquement et à titre d'exemple non limitatif une forme d'exécution de l'objet de l'invention et illustre un procédé de fabrication de cette forme d'exécution de sac selon l'invention.

La figure 1 est une vue en plan de sac vide. La figure 2 en est une section par la ligne II-II de la figure 1. La figure 3 est une section analogue à la figure 2, du sac contentant un produit. La figure 4 est une vue d'un detail. Les figures 5 à 9 illustrent les diverses opérations du procédé de fabrication de ce sac.

Le sac représenté aux figures 1 à 4 est constitué par une enveloppe plate, souple 10, de forme rectangulaire, dont les deux parois 11 et 12 sont soudées sur trois côtés de manière à ménager une ouverture 13 pour l'introduction et le retrait du produit.

Les parois 11 et 12 se composent chacune de deux feuilles 14, 15 qui limitent entre elles des poches 16 et 17 remplies d'air ou d'un gaz à faible pouvoir de transmission de chaleur à une pression légèrement supérieure à la pression atmosphérique.

Les poches 16 et 17 sont reliées entre elles, du côté opposé à l'ouverture 13, par un passage 18.

Les feuilles 14, 15, que l'on trouve dans le commerce, sont constituées par une couche de matière plastique 19 et par une couche métallisée 20.

Le produit à transporter est introduit dans le sac à travers l'ouverture 13 puis l'enveloppe est enroulée à partir de cette ouverture jusqu'à ce que le produit soit bien tenu, puis la partie enroulée est fixée avec un ou deux clips éventuellement avec des moyens de fermeture ad hoc incorporés ou non du sac, ces moyens pouvant être dotés d'un dispositif de préhension. Au cours de l'enroulement l'épaisseur de la couche d'air augmente plus ou moins selon le volume du produit.

La barrière thermique formée par cette couche d'air et par la double épaisseur de parois elles mêmes constituées par des feuilles isothermiques permet de maintenir plusieurs heures durant à des températures voisines de leurs leurs températures de conservation les produits transportés ou stockés. On remarquera que cette barrière thermique ne présente pas de solution de continuité au fond du sac grâce au passage 18. Ceci est particulièrement important en regard du fait que le fond des sacs isothermiques connus est généralement l'endroit où les échanges de chaleur-de l'extérieur vers l'intérieur ou inversé- ment-sont les plus grands.

Dans une variante, ou pourra remplacer l'air contenu dans les espaces 16, 17 par un liquide, avantageusement par un liquide dit réfrigérant, analogue aux liquide utilisés dans les poches souples "ColdHo Pack" de 3 M dont le point de congélation est de l'ordre de -18°C.

Les sacs isothermiques ainsi réalisés pourront être stockés dans des enceintes réfrigérées avant d'être utilisés de manière à permettre de prolonger sensiblement la durée pendant laquelle le produit est conservé à une température acceptable.

Le procédé de fabrication du sac illustré aux figures 5 à 9 est particulièrement économique.

Ce procédé consiste à partir de deux feuilles rectangulaires du type représenté à la figure 4, dont l'une A est plus longue et large que l'autre B (figure 5), à superposer ces deux feuilles, couche plastique contre couche plastique en faisant coïncider leurs petits côtés et en formant une ondulation C pour absorber l'excédent de longueur de la feuille A (figure 6), à souder à chaud les deux feuilles le long de bandes D (figure 7), à rabattre l'une contre l'autre les deux moitiés des deux feuilles ainsi soudées (fig. 8), à souder à chaud les bords correspondants E de la feuille A, à insuffler durant cette dernière opération de l'air ou un gaz approprié dans les Poches 16 et 18 en formation.

Dans une variante de ce procédé, on pourra regrouper les opérations de soudage (fig. 7 et 9) en une seule opération après avoir rabattu, en les positionnant convenablement, les deux feuilles A et B (fig. 8).

## Revendications

1. Sac isothermique permettant de maintenir, durant un certain temps, un produit à une température plus élevée ou plus basse que la température ambiante en vue de la conserver dans un état où il est utilisable ou consommable selon le cas, sac constitué par une poche plate (10) composée de deux parois doubles et souples (11, 12) dont les bords sont superposés et collés hermétiquement sur une partie de leur longueur de manière à ménager une ouverture (13) pour l'introduction et le retrait du produit, les deux dites parois (11, 12) étant constituées par au moins deux feuilles déformables et imperméables (14,15) qui s'étendent d'une lèvre à l'autre de l'ouverture (13), et qui sont superposées et collées de façon continue et hermétique le long de leurs bords, caractérisé par le fait que, d'une part, les deux dites feuilles (14, 15) ne présentent, d'une lèvre à l'autre de l'ouverture (13) aucune solution de continuité, de manière à définir un espace parfaitement clos, et que, d'autre part, une certaine quantité d'un fluide à faible pouvoir de transmission thermique est emprisonné dans ledit espace, le sac étant en outre agencé de façon qu'après introduction du produit dans la poche, on puisse plier ou enrouler les bords de l'ouverture (13) et obtenir ainsi une augmentation de la pression du fluide contenu dans ledit espace.

2. Sac selon la revendication 1, caractérisé par le fait que ledit fluide est un gaz.

3. Sac selon la revendication 1, caractérisé par le fait que ledit fluide est un liquide.

4. Sac selon la revendication 3, caractérisé par le fait que ledit liquide a un point de congélation inférieur à 0°C.

5. Sac selon la revendication 1, caractérisé par le fait que ledit fluide présente une pression initiale supérieure à la pression ambiante.

6. Sac selon la revendication 1, caractérisé par le fait que lesdites feuilles (14,15) comportent une couche de matière plastique (19) et une couche métallisée (20).

## Patentansprüche

1. Isothermischer Beutel, der es ermöglicht, ein Produkt über eine bestimmte Zeit auf einer höheren oder niedrigeren Temperatur als die Umgebungstemperatur zu halten, um das Produkt in einem Zustand aufzubewahren, in dem es je nach Anwendungsfall verwendbar oder verbrauchbar ist, wobei der Beutel durch eine flache Tasche (10) gebildet ist, die aus zwei doppelten und weichen Wänden (11, 12) besteht, deren Ränder übereinandergelegt und über einen Teil ihrer Länge hermetisch dicht derart verklebt sind, daß eine Öffnung (13) für die Einführung und die Entnahme des Produktes verbleibt, und wobei die beiden genannten Wände (11, 12) durch zumindestens zwei verformbare und undurchlässige Materiallagen (14, 15) gebildet sind, die sich von einem Rand der Öffnung (13) zu deren anderem Rand erstrecken und die übereinander gelegt und in kontinuierlicher und hermetischer Weise entlang ihrer Ränder miteinander verklebt sind, dadurch gekennzeichnet, daß einerseits die beiden genannten Materiallagen (14, 15) von einem Rand der Öffnung (13) zu deren anderem Rand keine Unterbrechung der Kontinuität aufweisen, so daß ein vollständig abgeschlossener Raum gebildet wird, und daß andererseits eine gewisse Menge eines Strömungsmittels mit einer geringen Wärmeleitfähigkeit in diesem Raum abgeschlossen ist, wobei der Beutel weiterhin derart ausgebildet ist, daß nach der Einführung des Produktes in die Tasche die Ränder der Öffnung (13) getaltet oder aufgerollt werden können, wodurch eine Erhöhung des Druckes des in dem Raum enthaltenen Strömungsmittels erzielt wird.

2. Beutel nach Anspruch 1, dadurch gekennzeichnet, daß das Strömungsmittel ein Gas ist.

3. Beutel nach Anspruch 1, dadurch gekennzeichnet, daß das Strömungsmittel eine Flüssigkeit ist.

4. Beutel nach Anspruch 3, dadurch gekennzeichnet, daß die Flüssigkeit einen Gefrierpunkt unterhalb von 0°C aufweist.

5. Beutel nach Anspruch 1, dadurch gekennzeichnet, daß das Strömungsmittel einen Anfangsdruck aufweist, der größer als die Umgebungsdruck ist.

6. Beutel nach Anspruch 1, dadurch gekennzeichnet daβ die Materiallagen (14,15) eine Kunststoffmaterialschicht (19) und eine metallisierte Schicht (20) umfassen.

## Claims

1. Isothermic package enabling a product to be kept for a certain time at a temperature higher or lower than the ambient temperature in order to keep it in a state where it is usable or consumable, depending on the case, this package comprising a flat pocket (10) composed of two flexible double walls (11, 12) whereof the edges are superposed and hermetically sealed along part of their length to form an opening (13) for introducing and withdrawing the product, the said two walls (11, 12) comprising at least two deformable and impermeable sheets (14, 15) which extend from one lip of the opening (13) to the other and which are superposed and sealed continuously and hermetically along their edges, characterized in that on the one hand the said two sheets (14, 15) do not have, from one lip of the opening (13) to the other, any interruption of continuity, such as that they define a perfectly closed space, and in that on the other hand a certain quantity of a fluid having a low capacity for heat transfer is trapped in the said space, the package furthermore being made such that after introduction of the product into the pocket the edges of the opening (13) may be folded or rolled and thus the pressure of the fluid contained in the said space may be increased.

2. Package according to Claim 1, characterized in that the said fluid is a gas.

3. Package according to Claim 1, characterized in that the said fluid is a liquid.

4. Package according to Claim 3, characterized in that the said liquid has a freezing point below 0°C.

5. Package according to Claim 1, characterized in that the said fluid has an initial pressure greater than atmospheric pressure.

6. Package according to Claim 1, characterized in that the said sheets (14, 15) have a layer of plastics material (19) and a metallized layer (20).
